# FASCICULE DE BREVET EUROPEEN

(11) **EP 1 139 842 B1**
(45) Date de publication et mention de la délivrance du brevet: **28.05.2003**
(21) Numéro de dépôt: 99959477.3
(22) Date de dépôt: 14.12.1999
(51) Int. Cl.: A47K 10/36

(54) **DISPOSITIF DE COMMANDE DE SORTIE DE LAME DE COUPE D'UN TAMBOUR DANS UN APPAREIL DISTRIBUTEUR DE MATERIAU D'ESSUYAGE**
AUSGANGSSTEUERVORRICHTUNG EINES SCHNEIDBLATTES EINER ABGABEWELLE IN EINEM AUFWISCHMATERIALSPENDER
OUTPUT CONTROL DEVICE FOR THE CUTTING BLADE OF A DRUM IN A WIPING MATERIAL DISPENSER

(30) Priorité: 31.12.1998 FR 9816775
(43) Date de publication de la demande: 10.10.2001
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François
(86) Numéro de dépôt international: FR9903118
(87) Numéro de publication internationale: WO00040132

(56) Documents cités:
- FR-A- 2 387 628
- FR-A- 2 596 034
- FR-A- 2 701 016

## Description

L'invention se rattache au secteur technique des appareils distributeurs de matériaux d'essuyage du type papier ouaté ou similaire en vue de l'essuyage des mains, papier toilettes, la bande de matériau pouvant être en position pliée ou non pliée.

Le Demandeur a développé de nombreux appareils distributeurs de ce type dans des versions de distribution automatique ou semi-automatique.

La base de ces appareils a été définie dans les brevets français du demandeur FR-A-2.332.215. FR-A-2.340.887, notamment dans le dispositif de commande et de lancement de la lame de coupe à l'intérieur puis en sortie du tambour en vue de la coupe de la bande de papier tirée par l'utilisateur.

On rappelle succinctement qu'un appareil de ce type comprend un carter (1) susceptible de recevoir à pivotement un couvercle (3). Le carter reçoit des bras (2) support d'un porte-bobine (4) de matériau d'essuyage dans sa partie haute. En partie basse, un tambour (5) est monté libre en rotation entre des flasques (9) et est agencé pour recevoir le dispositif de coupe (6) qui comprend lui même une lame de coupe (6a) associée à un porte-lame (6b) pivotant à l'intérieur du tambour et sortant de celui-ci pour la coupe. Le tambour peut être agencé à l'une de ses extrémités avec un excentrique (7) associé à un ressort de lancement et de rappel (8) dont une extrémité (8a) est fixée à un doigt (7a) associé à l'excentrique et l'autre extrémité (8b) à une partie fixe de l'un des flasques (9) latéraux du carter. Un second ressort de rappel assure la liaison du porte-lame avec un point fixe dans le tambour. Dans les brevets précités, un dispositif à came comprenant une came associée à l'axe du tambour et un galet suiveur associé à l'axe du porte-lame permet la sortie de celle-ci lors de la rotation du tambour. Il est prévu dans une mise en oeuvre spécifique du brevet 2.340.887 une rainure-came formée sur le flasque fixe du tambour et recevant le galet suiveur précité.

L'ensemble de ces dispositions ont largement été exploitées par le demandeur avec succès.

Un premier problème posé réside néanmoins dans le fait que les bandes de matériau d'essuyage, et notamment celles obtenues après recyclage, sont de qualités et d'épaisseurs très variées selon les pays producteurs. Ces bandes de matériau d'essuyage sont variées aussi de par le domaine d'utilisation et d'application du matériau en essuie-mains, papiers toilette par exemple. Il faut donc que l'appareil puisse normalement fonctionner en toutes circonstances, et quelque soit l'orientation de traction de la bande par l'utilisateur. Dans certains cas, les matériaux sont très fragiles lorsqu'ils sont obtenus par recyclage.

Un autre problème réside dans le fait que des normes anti-bruit sont applicables dans de nombreuses collectivités, et par exemple des hôpitaux, de sorte qu'il est nécessaire que le fonctionnement de l'appareil soit très doux en toutes circonstances.

Les appareils développés par le demandeur et correspondant aux brevets précités répondent de manière insuffisante aux problèmes posés précités.

Le but recherché selon l'invention, était de remédier à ces inconvénients dans la conception d'un nouveau dispositif aillant des formes spécifiques nouvelles, permettant une suppression ou tout au moins une réduction substantielle du bruit lors d'une opération de coupe, et ce indépendamment de la nature du matériau ou de la matière constituant le dispositif.

Selon une première caractéristique de l'invention, le dispositif est remarquable en ce qu'il comprend sur l'un des flasques et autour d'une bague de passade de l'axe de verrouillage du tambour, une forme profilée fixe et monobloc avec le corps du flasque, ladite forme étant agencée pour constituer un chemin de guidage d'une pièce complémentaire associée au porte-lame et permettant, lors de la rotation du tambour, sous l'effet de traction de la bande de matériau par l'utilisateur la sortie de la lame et la coupe,
et en ce que ladite forme fixe, et ladite pièce complémentaire présentent des formes en saillie susceptibles de coopérer entre elles lors de la rotation du tambour en créant un effet d'amplitude du mouvement de la pièce formant levier lors de son basculement, en offrant un douceur de fonctionnement du dispositif.

Ces caractéristiques et d'autres encore ressortiront bien de la suite de la description.

Pour fixer l'objet de l'invention illustré d'une manière non limitative aux figures des dessins où :
- La figure 1 est une vue en coupe transversale d'un appareil distributeur de matériaux d'essuyage incluant le dispositif de l'invention, représenté en position repos.
- La figure 2 est une vue partielle en vue éclatée illustrant le dispositif avant montage, dans une représentation particulière du tambour pour comprendre les caractéristiques de l'invention
- Les figures 3, 4, 5 et 6 sont des vues partielles en coupe illustrant les différentes phases de positionnement des éléments constitutifs du dispositif dans les différentes phases opératoires de fonctionnement
- La figure 7 est une vue partielle illustrant différentes positions successives des éléments constitutifs du dispositif lors de la rotation du tambour sur un tour.

Afin de rendre plus concret l'objet de l'invention, on le décrit maintenant d'une manière non limitative illustrée aux figures des dessins.

On a représenté un appareil distributeur (D) de matériaux d'essuyage en illustrant uniquement les parties essentielles pour la compréhension de l'invention. L'appareil comprend ainsi un carter (1) présentant une face de fond (1a) verticale par exemple se prolongeant à sa partie inférieure avec un plan incliné (1b). Des bras (2), porte-bobine, sont montés à partir de la face de fond et permettent la réception de la bobine d'essuyage. L'un des bras peut être articulé à l'aide d'un ressort (10), pour la mise en place de la bobine. Des flasques inférieures (9), sont montées encliquetées sur le plan incliné du carter, ou sont fixés de toutes manières appropriées. Entre les flasques (9) est disposé de manière connue un tambour (5) monté libre en rotation sur des axes (11) de liaison avec les flasques précitées. Le tambour est réalisé de toutes manières connues comme décrit dans les deux brevets français cités du demandeur ou d'autres encore lui appartenant. Plus particulièrement, le tambour reçoit d'une manière connue un dispositif de coupe (6) comprenant un porte-lame (6b) et lame (6a), ledit porte-lame étant articulé par des axes (6c) entre les flasques précitées. Un ressort de rappel (14) assure le rappel élastique du porte-lame. Par ailleurs et de manière connue, le tambour présente en bout d'axe un excentrique (7) associé à un ressort de lancement fixé à l'un des flasques (9) du carter.

Il est rappelé également que la bobine d'essuyage est avantageusement en appui sur le tambour, et la bande de matériau est acheminée pour passer derrière le tambour en vue de sa coupe lors de la sortie du dispositif de coupe hors de la circonférence extérieure de celui-ci. La bande de matériau sort par la partie basse de l'appareil. Un couvercle de protection assure la fermeture de l'ensemble.

Il convient alors d'exposer les caractéristiques du dispositif de l'invention. Le dispositif de commande et de sortie de la lame de coupe du tambour comprend sur l'un des flasques (9) et autour d'une bague de passage (9a) de l'axe de verrouillage du tambour, une forme profilée (12) fixe et monobloc avec le corps du flasque. Ladite forme (12) est agencée pour constituer un chemin de guidage d'une pièce complémentaire (13) associée au porte-lame et permettant, lors de la rotation du tambour, sous l'effet de traction de la bande de matériau par l'utilisateur la sortie de la lame et la coupe. Ladite forme fixe (12) présente la particularité d'avoir un bec en saillie (12a), de configuration sensiblement triangulaire et disposée au droit de la bague de passage (9a) de l'axe du tambour. Ce bec en saillie se prolonge vers l'arrière du flasque par un plan (12b) curviligne s'éloignant de ladite bague, en se poursuivant par un coontour (12c), formant sommet, curviligne de plus faible rayon pour permettre le retour par un plan curviligne (12d) vers la bague de passage (9a) précitée sensiblement dans une zone opposée à la jonction du bec en saillie (12a) sur la bague (9a). On définit ainsi un chemin de guidage de la pièce (13) associée au porte-lame.

Ladite pièce (13) est disposée et solidarisée à l'une des extrémités (6b1) du porte-lame. Cette pièce est perpendiculaire à l'axe longitudinal du porte-lame, est établie sur une grande longueur en regard de la forme profilée (12) formant chemin de came, et en étant adjacent à un flasque (5a) latéral constitutif du tambour. Ladite pièce (13) forme levier et présente une forme allongée avec en extrémité une saillie (13a) de grande longueur formant bec, et étant susceptible dans certaines phases de fonctionnement du dispositif d'être en contact avec la forme (12) précitée. La pièce (13) se prolonge au-delà de sa saillie (13a) par une zone supérieure (13b) formant bossage exerçant une fonction d'appui sur la forme (12) dans certaines phases de fonctionnement. Ladite zone supérieure se prolonge par un léger retrait (13c) qui se situe près de la zone de liaison avec l'axe du porte-lame.

Pour limiter le basculement du porte-lame, il est prévu un doigt (5b) sur le flasque d'extrémité (5c) du tambour.

La face opposée (13d) de la pièce (13) est droite, et aboutit vers ladite extrémité en saillie (13a) formant bec. Une angulation (α) de l'ordre de 130 à 160 degré est établi entre ladite face droite et le bec. Eventuellement par ailleurs, ladite pièce (13) peut présenter un évidemment intérieur d'allégement.

Il convient alors d'exposer le mode de fonctionnement du dispositif en se référant aux figures 3 à 7 des dessins.

Selon la figure 3, on a représenté le dispositif de l'invention en phase de début de traction de la bande de matériau. Cela correspond à une position de butée de la partie en saillie (13a) formant bec du porte-lame contre la face droite en saillie (12a) du bec de la forme en came (12). Cette position de butée se situe avant basculement du porte-lame.

Selon la figure 4, l'opérateur a tiré la bande de matériau selon la flèche (F) entraînant le mouvement du tambour. Le porte-lame est donc pivoté et la pièce (13) a échappé à la forme en saillie formant bec (12a), pour venir en appui sur la zone curviligne (12b), en contournant ainsi le chemin de came. Cette phase correspond à la coupe du matériau par déchirement.

Selon la figure 5, la rotation du tambour se poursuit et la bande de matériau sectionnée s'échappe vers le bas de l'appareil. La forme en levier (13), contourne le chemin de came en revenant sur la zone (12d) en retour. La lame de coupe est encore dans cette position en situation débordante du tambour.

Selon la figure 6, le dispositif est en position fin de course au moment du basculement inverse du porte-lame permettant la rentrée de la lame dans le volume du tambour.

On a représenté à la figure 7, de manière schématique, les différentes positions de la pièce 13 formant levier, par rapport a la forme profilée (12) formant came, pour une rotation complète du tambour.

Le dispositif de l'invention a pour avantage de créer, par la configuration spécifique, des pièces 12 et 13, et de leurs becs respectifs en saillie, un effet d'amplitude de mouvement du levier lors de son basculement, en offrant ainsi une douceur de fonctionnement non atteinte clans les dispositifs de l'art antérieur.

## Revendications

1. Dispositif de commande de sortie de lame de coupe d'un tambour dans un appareil distributeur de matériau d'essuyage, ledit appareil comprenant un carter (1) avec couvercle (3), ledit carter recevant des bras (2), support d'un porte-bobine d'un matériau d'essuyage dans sa partie haute, et dans sa partie basse, un tambour (5) monté libre en rotation entre des flasques (9), le tambour étant agencé pour recevoir un dispositif de coupe (6) articulé et sortant du tambour pour la coupe, la bobine de matériau d'essuyage étant en appui sur le tambour, ledit tambour étant agencé avec, à une extrémité, un excentrique (7) associé à un ressort de lancement et de rappel (8),
le dispositif étant **caractérisé en ce qu'**il comprend sur l'un des flasques (9) et autour d'une bague de passage (9a) de l'axe de verrouillage du tambour, une forme profilée (12) fixe et monobloc avec le corps du flasque, ladite forme (12) étant agencée pour constituer un chemin de guidage d'une pièce complémentaire (13) associée au porte-lame et permettant, lors de la rotation du tambour, sous l'effet de traction de la bande de matériau par l'utilisateur la sortie de la lame et la coupe,
et **en ce que** ladite forme fixe (12), et ladite pièce complémentaire (13) présentent des formes en saillie (12a-13a) susceptibles de coopérer entre elles lors de la rotation du tambour en créant un effet d'amplitude du mouvement de la pièce (13) formant levier lors de son basculement, en offrant un douceur de fonctionnement du dispositif.

2. Dispositif selon la revendication 1 **caractérisé en ce que** la forme en saillie (12a) formant bec est de configuration sensiblement triangulaire et disposée au droit de la bague de passage (9a) de l'axe du tambour, ledit bec en saillie se prolongeant vers l'arrière du flasque par un plan (12b) curviligne s'éloignant de ladite bague, en se poursuivant par un contour (12c), formant sommet, curviligne de plus faible rayon pour permettre le retour par un plan curviligne (12d) vers la bague de passage (9a) précitée sensiblement dans une zone opposée à la jonction du bec en saillie (12a) sur la bague (9a), en définissant un chemin de guidage de la pièce (13) associée au porte-lame.

3. Dispositif selon l'une quelconque des revendications -1-et -2-**caractérisé en ce que** ladite pièce (13) est disposée et solidarisée à l'une des extrémités (6b1) du porte-lame, en étant perpendiculaire à l'axe longitudinal du porte-lame, ladite pièce étant établie sur une grande longueur en regard de la forme profilée (12) formant chemin de came, et en étant adjacente à un flasque (5a) latéral constitutif du tambour.

4. Dispositif selon l'une quelconque des revendications -1- à -3- **caractérisé en ce que** ladite pièce (13) forme levier et présente une forme allongée avec en extrémité une saillie (13a) de grande longueur formant bec, et étant susceptible dans certaines phases de fonctionnement du dispositif d'être en contact avec la forme (12) précitée, ladite pièce (13) se prolonge au-delà de sa saillie (13a) par une zone supérieure (13b) formant bossage exerçant une fonction d'appui sur la forme (12) dans certaines phases de fonctionnement, ladite zone supérieure se prolonge par un léger retrait (13c) qui se situe près de la zone de liaison avec l'axe du porte-lame.

5. Dispositif selon la revendication -4- **caractérisé en ce que** la face opposée (13d) de la pièce (13) est droite, et aboutit vers ladite extrémité en saillie (13a) formant bec, et **en ce que** une angulation (α) de l'ordre de 130 à 160 degré est établi entre ladite face droite et le bec.

6. Dispositif selon la revendication -4- **caractérisé en ce que** ladite pièce (13) peut présenter un évidemment intérieur d'allégement.

7. Dispositif selon la revendication -4- pour limiter le basculement du porte-lame, il est prévu un doigt (5b) sur le flasque d'extrémité (5c) du tambour.

## Patentansprüche

1. Steuervorrichtung für das Ausfahren des Schneidmessers einer Trommel in einem Spender von Aufwischmaterial, wobei das Gerät ein Gehäuse (1) mit Deckel (3) umfasst, das im oberen Teil Arme (2) als Stütze einer Aufwischmaterialspule und im unteren Teil eine Trommel (5) besitzt, die frei drehbar zwischen Seitenwänden (9) eingesetzt ist, wobei die Trommel so ausgebildet ist, um eine angelenkte und aus der Trommel zum Schneiden hervortretende Schneidvorrichtung (6) aufzunehmen, während die Aufwischmaterialspule auf der Trommel anliegt, die an einem Ende mit einem exzentrischen Teil (7) versehen ist, das mit einer Auslöse- und Rückholfeder (8) kombiniert ist,
**dadurch gekennzeichnet, dass** die Vorrichtung an einem der Seitenteile (9) und um einen Durchführungsring (9a) der Verriegelungsachse der Trommel herum eine ortsfeste und einstückig mit dem Seitenwandkörper ausgebildete Profilform (12) besitzt, wobei diese Form (12) so gestaltet ist, um eine Führungsbahn eines komplementären, mit dem Messerträger kombinierten Teils (13) zu bilden, und bei der Drehung der Trommel unter Zugeinwirkung an der Materialbahn durch den Benutzer das Heraustreten des Messers und das Schneiden zu ermöglichen,
und dass die besagte ortsfeste Form (12) und das komplementäre Teil (13) vorspringende Formen (12a-13a) aufweisen, die geeignet sind, bei der Drehung der Trommel miteinander zu kooperieren und einen Amplitudeneffekt der Bewegung des Hebel bildenden Teils (13) beim Umkippen zu erzeugen, wodurch ein ruckfreier Betrieb der Vorrichtung erzielt wird.

2. Vorrichtung nach Anspruch 1, **dadurch gekennzeichnet, dass** die nasenförmig vorspringende Form (12a) ziemlich genau dreieckig ist und rechtwinklig zum Durchführungsring (9a) der Trommelachse angeordnet ist, wobei die vorspringende Nase zum hinteren Teil der Seitenwand hin durch einen sich vom Ring entfernenden kurvenförmigen Abschnitt (12b) verlängert wird und sich durch eine den Gipfel bildende kurvenförmige Kontur (12c) mit geringerem Radius fortsetzt, um den kurvenförmigen Rücksprung (12d) zum vorgenannten Durchführungsring (9a) zu ermöglichen, und zwar ziemlich genau in einem der Verbindungsstelle zwischen vorspringender Nase (12a) und Ring (9a) gegenüber liegenden Bereich, wodurch eine Führungsbahn für das mit dem Messerträger kombinierte Teil (13) beschrieben wird.

3. Vorrichtung nach einem der Ansprüche 1 und 2, **dadurch gekennzeichnet, dass** das Teil (13) an einem der Enden (6b1) des Messerträgers angeordnet und fest damit verbunden ist und dabei senkrecht zur Längsachse des Messerträgers verläuft, wobei das Teil über eine große Länge der die Nockenbahn bildenden Profilform (12) zugewandt ist und an einem zur Trommel gehörenden Seitenteil (5a) anliegt.

4. Vorrichtung nach einem der Ansprüche 1 bis 3, **dadurch gekennzeichnet, dass** das Teil (13) einen Hebel bildet und eine längliche Form mit einem nasenartigen langgestreckten vorspringenden Ende (13a) aufweist und in bestimmten Funktionsphasen der Vorrichtung geeignet ist, mit der vorgenannten Form (12) in Kontakt zu kommen, wobei das Teil (13) über den Vorsprung (13a) hinaus durch einen oberen buckelförmigen Bereich (13b) fortgesetzt wird, der in bestimmten Funktionsphasen eine Andruckfunktion an der Form (12) ausübt, wobei dieser obere Bereich durch einen leichten Rücksprung (13c) fortgesetzt wird, der sich in der Nähe des Verbindungsbereichs mit der Achse des Messerträgers befindet.

5. Vorrichtung nach Anspruch 4, **dadurch gekennzeichnet, dass** die gegenüberliegende Seite (13d) des Teils (13) gerade verläuft und zu dem besagten nasenartigen vorspringenden Ende (13a) führt, und dass zwischen dieser geraden Seite und der Nase ein Winkel (α) von 130 - 160° besteht.

6. Vorrichtung nach Anspruch 4, **dadurch gekennzeichnet, dass** das Teil (13) zur Gewichtseinsparung innen ausgehöhlt sein kann.

7. Vorrichtung nach Anspruch 4, **dadurch gekennzeichnet, dass** zur Begrenzung der Kippbewegung des Messerhalters am Seitenteil (5c) der Trommel ein Stift (5b) vorgesehen ist.

## Claims

1. Device to control the ejection of the cutting blade of a drum in a wipe material dispensing machine, said machine comprising a housing (1) with a cover (3), the upper part of said housing accommodating arms (2) which support a wipe material reel-holder and the lower part of the housing supporting a drum (5) rotatably mounted between end shields (9), the drum being designed to accommodate an articulated cutting device (6) which moves out of the drum to make a cut, the reel of wipe material being pressed against the drum, said drum being designed with, at one end, a cam (7) associated with a start and return spring (8),
the device being **characterised in that** it comprises, on one of the end shields (9) and around a bush (9a) of the locking shaft of the drum, a fixed profiled shape (12) which is an integral part of the body of the end shield, said shape (12) being designed to constitute a guide path for a matching part (13) associated with the blade holder and allowing, when the drum rotates due to the effect of the user pulling on the strip of material, ejection of the blade and cutting,
and **in that** said fixed shape (12) and said matching part (13) have protruding shapes (12a-13a) capable of cooperating with each other during rotation of the drum by amplifying the movement of part (13) which acts as a lever when it swivels and enables the dispensing machine to operate smoothly.

2. Device as claimed in claim 1 **characterised in that** the protruding shape (12a) which forms a beak has a substantially triangular configuration and is located at right angles to bush (9a) of the shaft of the drum, said protruding beak extending towards the rear of the end shield as surface (12b) which curves away from said bush describing a contour (12c) which forms a curved apex having a smaller radius in order to allow return along curved surface (12d) towards above-mentioned bush (9a) in an area substantially opposite the point where the protruding beak (12a) meets bush (9a), thereby defining a guide path for part (13) which is associated with the blade holder.

3. Device as claimed in either claim 1 or 2 **characterised in that** said part (13) is located and joined to one of the ends (6b1) of the blade holder and is perpendicular to the longitudinal axis of the blade holder, said part facing, over a considerable length, profiled shape (12) which forms a cam path and being adjacent to a lateral end shield (5a) which is part of the drum.

4. Device as claimed in any of claims 1 to 3 **characterised in that** said part (13) which forms a lever and has a stretched shape with, at its end, a long protrusion (13a) forming a beak and being capable, during certain operating phases of the device, of coming into contact with above-mentioned shape (12), said part (13) extending beyond protrusion (13a) as an upper area (13b) forming a bump which presses against shape (12) during certain operating phases, said upper area extending as a slight dip (13c) located close to the connection to the blade-holder shaft.

5. Device as claimed in claim 4 **characterised in that** the opposite side (13d) of part (13) is straight and leads towards said protruding end (13a) which forms a beak and **in that** there is an angle (α) of the order of 130 to 160 degrees between said straight surface and the beak.

6. Device as claimed in claim 4 **characterised in that** said part (13) may have an internal opening in order to lighten it.

7. Device as claimed in claim 4 **characterised in that** provision is made for a stud (5b) on the end shield (5c) at the end of the drum in order to limit swivelling of the blade holder.
